# DEMANDE DE BREVET EUROPEEN

(11) **EP 0 494 030 A1**
(43) Date de publication de la demande: **08.07.1992**
(21) Numéro de dépôt: 91460053.1
(22) Date de dépôt: 09.12.1991
(51) Int. Cl.: G08C 19/28, G08C 17/02

(54) **Dispositif de commande à distance par faisceaux herziens**

(30) Priorité: 17.12.1990 FR 9015898
(71) Demandeur: TELECOM SYSTEMES MOBILES SA, F-75014 Paris (FR)
(72) Inventeur: Audoli, Daniel, F-75014 Paris (FR); Tyrode, Yves, F-75014 Paris (FR)
(74) Mandataire: Le Guen, Louis François

(57) **Abrégé**

La présente invention concerne un dispositif de commande à distance comportant un récepteur radiofréquence prévu pour recevoir des signaux de commande modulés sur une porteuse et les délivrer, démodulés, sur sa sortie, et un circuit de commande recevant lesdits signaux démodulés et effectuant, sur la base de ces signaux, la commande de un ou plusieurs dispositifs d'utilisation à commander. Le récepteur (2) est prévu pour recevoir les signaux émis par un système de radiomessagerie et délivrer lesdits signaux démodulés à une unité de traitement (7) reliée, d'une part, à une mémoire (9) dans laquelle est stocké un code d'identification propre audit dispositif de commande et, d'autre part, audit circuit de commande (18). Les données transmises par ledit système de radiomessagerie se composent d'un message de commande associé à un code d'identification du destinataire dudit message, l'unité de traitement (7) étant prévue pour transmettre ledit message de commande au circuit de commande (18) lorsque le code d'identification associé audit message correspond au code d'identification stocké dans la mémoire (9), le circuit (18) effectuant, selon le contenu dudit message, la commande du ou des dispositifs d'utilisation.

## Description

La présente invention concerne un dispositif de commande à distance par faisceaux hertziens du type comportant un récepteur radiofréquence prévu pour recevoir des signaux de commande modulés sur une porteuse et les délivrer, démodulés, sur sa sortie et un circuit de commande recevant lesdits signaux démodulés et effectuant, sur la base desdits signaux, la commande de un ou plusieurs dispositifs d'utilisation à commander.

De tels dispositifs de commande à distance par faisceaux hertziens sont connus. Ils fonctionnent généralement avec un émetteur qui peut envoyer des données de commande à un récepteur d'un dispositif de commande, ce dernier effectuant la commande de un ou plusieurs dispositifs d'utilisation à la réception desdites données.

De tels systèmes sont difficilement exploitables dans des applications domotiques car les distances mises en jeu pour la commande à distance de la marche ou de l'arrêt d'une chaudière, ou de son réglage à distance par exemple, sont généralement très supérieures à la portée des émetteurs employés avec des dispositifs de commande à distance par faisceaux hertziens classiques.

Par ailleurs, bien souvent, ils ne comportent pas de moyens d'attribution des données de commande à un dispositif plutôt qu'à un autre.

Néanmoins, de tels systèmes sont avantageux car ils ne nécessitent pas, pour leur fonctionnement, de réseaux coûteux et longs à mettre en place, puisqu'ils utilisent les ondes hertziennes comme support.

On connaît également des systèmes de commande à distance qui utilisent le réseau téléphonique commuté. Avec ces systèmes, la commande à distance est effectuée au moyen d'un terminal du type "MINITEL", les données ou les instructions transmises étant reçues et décodées par un dispositif de réception et de commande approprié raccordé, par exemple, à un second terminal du type "MINITEL".

Ces systèmes présentent l'inconvénient de nécessiter des lignes entre le dispositif de réception et le ou les dispositifs d'utilisation à commander. Par ailleurs, ils peuvent mobiliser une ligne téléphonique ce qui peut être gênant pour un particulier.

L'invention vise à proposer un dispositif de commande à distance sur un réseau hertzien qui peut être utilisé avec des systèmes qui ne présentent pas les inconvénients des systèmes décrits ci-dessus.

Pour ce faire et selon une caractéristique de l'invention, le récepteur est prévu pour recevoir les signaux émis par un système de radiomessagerie et délivrer des signaux en bande de base à une unité de traitement reliée, d'une part, à une mémoire dans laquelle est stocké un code d'identification dudit dispositif de commande et, d'autre part, audit circuit de commande, les données transmises par ledit système de radiomessagerie se composant d'un message de commande auquel est associé un code d'identification du destinataire de ce message, ledit message de commande pouvant être un message de commande en tout ou rien, ou un message de commande proportionnelle, l'unité de traitement étant prévue pour transmettre ledit message de commande des dispositifs d'utilisation au circuit de commande lorsque le code d'identification associé audit message correspond au code d'identification stocké dans la mémoire du dispositif de commande à distance.

Avec un tel dispositif, on utilise un système de radiomessagerie pour envoyer des messages à un circuit de commande. On bénéficie, en conséquence, d'une part, du fait que le système de radiomessagerie utilise un réseau hertzien qui ne nécessite donc pas l'installation longue et coûteuse de lignes spécialisées et, d'autre part, du fait qu'il comporte des moyens d'attribution des messages à un dispositif donné plutôt qu'à un autre.

Selon une autre caractéristique de l'invention, ledit récepteur, ladite unité de traitement, et ladite mémoire sont logés dans un seul et unique boîtier pour former un composant électronique.

Avec un tel composant, la conception de systèmes de commande à distance qui utilisent un système de radiomessagerie est grandement facilitée puisqu'il suffit de relier une antenne à la borne d'entrée de ce composant et un dispositif de commande ou une unité de traitement à sa borne de sortie. Des connaissances dans les techniques de télécommunications ne sont plus nécessaires aux concepteurs de tels systèmes, ainsi qu'aux installateurs qui assurent la maintenance.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 est un schéma synoptique du circuit d'un composant électronique selon l'invention qui est utilisé dans un dispositif de commande à distance selon l'invention, et
la Fig. 2 est un schéma synoptique d'un dispositif de commande à distance selon l'invention.

Le circuit représenté à la Fig. 1 forme une partie du dispositif de commande à distance selon l'invention. Ce circuit est avantageusement logé dans un seul et unique boîtier pour former un composant électronique. Les dimensions d'un tel composant que nous avons réalisé étaient de l'ordre de 40mm x 30mm x 8mm.

Ce circuit comprend un récepteur 2 dont une entrée ANT est reliée à une borne 3 du composant qui est destinée à recevoir, comme on le verra par la suite, la sortie d'une antenne 4. Une autre entrée OSC du récepteur 2 est reliée à un oscillateur 5 prévu pour fonctionner à une fréquence qui peut, par exemple, être comprise entre 10 MHz et 900 MHz. Il est, par exemple, piloté par quartz, ou accordable automatiquement au moyen d'un système à balayage. Le récepteur 2 est avantageusement du type qui peut recevoir les signaux issus d'un système de recherche de personnes ou de systèmes de radiomessagerie numériques ou alphanumériques utilisant un des réseaux EUROSIGNAL ^{(R)}, ALPHAPAGE ^{(R)}, RDS ^{(R)}, GOLAY ^{(R)}, ERMES ^{(R)}, ATE ^{(R)}, etc.

Sur sa sortie 6, il fournit un signal en bande de base. Dans le cas de l'utilisation d'un récepteur pouvant démoduler les signaux issus des réseaux de radiomessagerie ALPHAPAGE ^{(R)}, par exemple, le signal sur la sortie 6 est constitué d'une trame du type POCSAG comportant un message ou une partie d'un message associé à un code d'identification du destinataire de ce message, ce signal étant sous forme d'un train de bits.

Notons que l'association d'un code d'identification et d'un message peut être réalisée de différentes manières parmi lesquelles on peut citer les procédés à en-tête comportant ce code, les procédés à entrelaçage de trames, les procédés à canaux sémaphores.

On trouve également une unité de traitement 7 reliée, par une de ses entrées, à la sortie 6 du récepteur 2. Elle est pourvue d'un bus 8 auquel est reliée une mémoire 10 du type EEPROM, RAM, etc. Dans cette mémoire est stocké le code d'identification qui est attribué au composant 1 et qui lui est propre. Une sortie DON de l'unité 7 est reliée à une borne 10 du composant 1. En réalité, la sortie DON forme un bus qui peut être multifilaire et, dans ce cas, plusieurs bornes 10 sont prévues. Les signaux circulent dans ce bus sous forme de suites de bits.

Les entrées +V et GND d'un dispositif d'alimentation 12 sont respectivement reliées aux bornes 13 et 14 du composant 1. Le dispositif d'alimentation 12 est prévu pour alimenter le récepteur 2, l'oscillateur 5, l'unité de traitement 7 et la mémoire 10.

On a représenté schématiquement à la Fig. 2 un dispositif de commande à distance selon l'invention qui utilise un composant 1 tel que celui qui vient d'être décrit en relation avec la Fig. 1. La borne d'entrée 3 de ce composant est reliée à une antenne 4. Les bornes de sortie 13 et 14 sont respectivement reliées aux sorties +V et GND d'un circuit d'alimentation 15. La borne de sortie 10 est reliée à l'entrée DON d'une unité de traitement 16 dont la sortie 17 est reliée à un circuit de commande 18. Le circuit 18 est, par exemple, un relais qui peut commander par un contact de travail la marche ou l'arrêt d'une chaudière 19 d'un chauffage central. Il peut également commander la marche ou l'arrêt de un ou plusieurs dispositifs électriques à commander ou ajuster un ou plusieurs de leurs paramètres.

L'unité 16 est reliée, pour son alimentation, aux sorties +V et GND du circuit 15.

Le fonctionnement du composant 1 représenté à la Fig. 1 et du circuit de commande représenté à la Fig. 2 est maintenant décrit.

Ils utilisent, pour leur fonctionnement, un réseau de radiomessagerie qui peut émettre des signaux en bande de base modulés par une porteuse de fréquence donnée. Ces signaux en bande de base sont constitués d'une suite de trames composées, chacune, d'un message ou d'une partie d'un message de commande associé à un code d'identification du destinataire de ce message.

L'antenne 4 peut capter les signaux émis par ce réseau qui se retrouvent alors sur l'entrée 3 du composant 1. Dans celui-ci, un signal reçu est délivré au récepteur 2 qui, accordé sur la fréquence de la porteuse du réseau au moyen de l'oscillateur 5, le démodule et délivre alors, sur sa sortie 6, un signal en bande de base démodulé. L'unité de traitement 7 extrait le code d'identification associé au message de commande de la trame correspondante. Si ce code est le même que celui qui est stocké dans la mémoire 9 du composant 1, le message contenu dans la trame est traité par l'unité 7, qui, par exemple, peut le délivrer sur sa sortie DON sous la forme d'une suite de bits. Les messages transmis sont alors disponibles sur la sortie 10 du composant 1 et sur l'entrée DON de l'unité de traitement 16.

Si le code d'identification associé au message reçu ne correspond pas au code stocké dans la mémoire 9, le message n'est pas utilisé par l'unité 7 qui ne délivre alors aucun signal sur sa sortie 10.

L'unité de traitement 16 effectue un traitement des messages reçus et, en fonction de ce traitement et du contenu de ces messages, délivre ou pas un signal sous une forme qui est utilisable par le circuit de commande 18.

Par exemple, si le message correspond à la commande de la mise en marche de la chaudière 19, l'unité 16 délivre au relais 18 une impulsion de commande de fermeture de son contact de travail. Inversement, s'il s'agit d'une commande de l'arrêt de la chaudière 19, l'unité 16 envoie au relais 18 une impulsion de commande d'ouverture de son contact de travail.

Si le circuit 18 est à commande multiple, les signaux que lui délivre l'unité 16 sont, par exemple, du type numérique. Ils permettent la sélection du ou des dispositifs d'utilisation et effectuent les commandes appropriées, selon le contenu des messages transmis par l'unité 16.

L'unité 16 peut également transmettre à un circuit 18, sous forme de codes numériques, des instructions de commande et de règlage de certains paramètres des dispositifs d'utilisation 19.

Au moyen d'un dispositif de commande selon l'invention, un utilisateur peut commander à distance un ou plusieurs dispositifs d'utilisation en transmettant, via un réseau de radiomessagerie, au numéro d'appel correspondant au code d'identification stocké dans le composant 1 de son circuit de commande, des messages prédéterminés de commande de ces dispositifs.

Une autre application d'un dispositif de commande à distance selon l'invention consiste à le prévoir monté dans une automobile. En cas de vol, son propriétaire envoie, via le système de radiomessagerie, un message à ce dispositif, ce qui a pour effet de commander l'arrêt du véhicule lorque celui-ci se trouve dans des situations prédéterminées.

## Revendications

**1)** Dispositif de commande à distance comportant un récepteur radiofréquence prévu pour recevoir des signaux de commande modulés sur une porteuse et les délivrer, démodulés, sur sa sortie, et un circuit de commande recevant lesdits signaux démodulés et effectuant, sur la base de ces signaux, la commande de un ou plusieurs dispositifs d'utilisation à commander, caractérisé en ce que le récepteur (2) est prévu pour recevoir les signaux émis par un système de radiomessagerie et délivrer lesdits signaux démodulés à une unité de traitement (7) reliée, d'une part, à une mémoire (9) dans laquelle est stocké un code d'identification propre audit dispositif de commande et, d'autre part, audit circuit de commande (18), les données transmises par ledit système de radiomessagerie se composant d'un message de commande associé à un code d'identification du destinataire dudit message, l'unité de traitement (7) étant prévue pour transmettre ledit message de commande au circuit de commande (18) lorsque le code d'identification associé audit message correspond au code d'identification stocké dans la mémoire (9), le circuit (18) effectuant, selon le contenu dudit message, la commande du ou des dispositifs d'utilisation.

**2)** Dispositif selon la revendication 1, caractérisé en ce que ledit récepteur (2), ladite unité de traitement (7), et ladite mémoire (9) sont logés dans un seul et unique composant.

**3)** Dispositif selon une des revendications précédentes, caractérisé en ce que l'unité de traitement (7) délivre sur sa sortie (DON) des signaux numériques représentatifs des messages transmis, lesdites sorties étant reliées à une unité de traitement (16) qui interprète lesdits messages et, sur la base de cette interprétation, effectue la commande du circuit de commande (18).
